# EUROPÄISCHE PATENTSCHRIFT

(11) **EP 2 950 002 B1**
(45) Veröffentlichungstag und Bekanntmachung des Hinweises auf die Patenterteilung: **12.07.2017**
(21) Anmeldenummer: 15001591.5
(22) Anmeldetag: 27.05.2015
(51) Int. Cl.: F24C 7/08, F24C 15/02

(54) **BACKOFEN**
OVEN
FOUR DE CUISSON

(30) Priorität: 28.05.2014 DE 102014107544
(43) Veröffentlichungstag der Anmeldung: 02.12.2015
(73) Patentinhaber: Miele & Cie. KG, 33332 Gütersloh (DE)
(72) Erfinder: Holtdirk, Hans-Gerd, 59556 Lippstadt (DE)

(56) Entgegenhaltungen:
- EP-A1- 0 541 974
- WO-A1-2011/039362
- DE-A1-102009 026 670
- DE-A1-102009 028 160
- DE-A1-102011 082 859
- DE-A1-102012 105 340
- US-A1- 2007 267 401

## Beschreibung

Die vorliegende Erfindung betrifft einen Backofen mit wenigstens einem Garraum zur Zubereitung von Gargut und mit wenigstens einer manuell bewegbaren Tür.

Die meisten heutigen Backöfen haben Türen, welche aus ökologischen und ökonomischen Gründen gute Isolationseigenschaften aufweisen und daher unnötige Wärmeverluste aus dem Garraum verhindern. Es sind beispielsweise Türen mit mehreren hintereinander angeordneten Scheiben bekannt geworden, welche eine Sichtöffnung in den Garraum und zugleich auch eine gute Wärmedämmung ermöglichen. Die Türen haben daher oft ein nicht unerhebliches Gewicht, welches der Benutzer beim Öffnen und Schließen halten bzw. heben muss.

Zudem werden die Türen im geschlossenen Zustand oft gegen die Garraumöffnung gedrückt, um ein dichtes Anliegen zu erreichen und den Austritt von Wärme zu vermeiden. Dazu werden beispielsweise Scharniere eingesetzt, welche die Tür mittels einer Feder andrücken. Beim Öffnen der Tür muss der Benutzer daher anfangs oft entsprechend kräftig ziehen, um die Federkraft zu überwinden.

Die DE 10 2009 026 670 A1 offenbart ein Haushaltgerät, bei dem zur Unterstützung einer Öffnungsbewegung die Türöffnungsbetätigung zumindest teilweise motorisch erfolgt. Dazu kann der Benutzer durch eine Signalerzeugungseinrichtung ein Öffnungssignal erzeugen, mit dem eine Gerätetür-Betätigung eingeleitet wird, ohne dass die Öffnungs- oder Schließbewegung manuell unterstützt werden müsste. Solche Haushaltsgeräte, bei denen die Tür allein durch Betätigung einer Signalerzeugungseinrichtung automatisch geöffnet oder geschlossen werden, sind auch aus der DE 10 2011 082 859 A1, der WO 2011/039362 A1, der US 2007/0267401 A1 und der DE 10 2009 028 160 A1 bekannt.

Bei einem aus der EP 0 541 974 A1 bekannten Haushaltgerät wird die geöffnete Tür aus einer horizontalen Stellung bis in eine schräge Stellung motorisch angehoben, dies erfolgt automatisch durch Knopfdruck. Anschließend muss der Benutzer den Schließvorgang manuell beenden.

Es ist die Aufgabe der vorliegenden Erfindung, einen Backofen zur Verfügung zu stellen, bei welchem für den Benutzer ein verbessertes Öffnen und Schließen der Tür möglich ist.

Diese Aufgabe wird gelöst durch einen Backofen mit den Merkmalen des Anspruchs 1. Weitere Ausgestaltungen ergeben sich aus den Unteransprüchen und dem Ausführungsbeispiel.

Der erfindungsgemäße Backofen umfasst wenigstens einen Garraum zur Zubereitung von Gargut und wenigstens eine manuell bewegbare Tür. Mittels der Tür ist wenigstens eine Beschickungsöffnung des Garraumes öffenbar und verschließbar. Dabei ist wenigstens ein motorischer Hilfsantrieb vorgesehen. Der Hilfsantrieb ist dazu geeignet und ausgebildet, eine manuelle Bewegung des Öffnens und Schließens der Tür wenigstens zeitweise zu unterstützen.

Der erfindungsgemäße Backofen hat viele Vorteile. Ein erheblicher Vorteil ist, dass die manuelle Bewegung der Tür durch einen motorischen Hilfsantrieb unterstützt wird. Dadurch ist eine sehr leichte und einfache Bewegung der Tür möglich. Gerade bei Türen, welche zur Wärmedämmung entsprechend fest gegen die Garraumöffnung gedrückt werden und daher anfänglich eine höhere Kraft zum Öffnen benötigen, ist eine solche Unterstützung sehr hilfreich. Das ist mitunter dann besonders vorteilhaft, wenn der Benutzer in der Küche nur eine Hand zum Öffnen frei hat und in der anderen Hand z. B. ein Backblech balanciert. Durch die Unterstützung des Hilfsantriebes muss der Benutzer viel weniger Kraft aufbringen. Dadurch ist der Umgang mit dem erfinderischen Backofen nicht nur bequemer, sondern auch entsprechend sicherer.

Weiterhin erlaubt ein solcher Hilfsantrieb eine sehr ergonomische und bedienerfreundliche Bewegung des Öffnens und Schließens der Tür. Der Benutzer kann die Tür in gewohnter Manier öffnen und schließen, da die benötigte Handfertigkeit des Bewegungsvorgangs nicht wesentlich anders ist als beim Öffnen und Schließen von altbekannten Türen mit rein manueller Funktion. Das ist ein erheblicher Vorteil gegenüber vollautomatischen Türen, bei denen der Benutzer lediglich einen Schalter bedient und die Tür dann ohne weiteres Zutun öffnet. Viele Benutzer empfinden solche vollautomatischen Türen oft als befremdlich, da der gewohnte Bewegungsablauf im Küchenbetrieb gestört ist. Der erfindungsgemäße Backofen hingegen erleichtert durch den Hilfsantrieb das Öffnen und Schließen und erlaubt zugleich die gewohnte Handhabung beim Bedienen der Backofentür, z. B. um mal schnell die Konsistenz eines Bratens kontrollieren zu können. Der Hilfsantrieb ist zudem auch besonders zuverlässig, da es zu keinem unerwünschten Türöffnen kommt, beispielsweise durch ein versehentliches Betätigen eines Türöffners oder Schalters.

Im Sinne dieser Anmeldung umfasst der Begriff der Tür insbesondere auch weitere zu einer Türeinrichtung gehörende Bauteile, wie z. B. Scharniereinrichtungen, Griffe, Bedienelemente, Kabel und Leitungen, Verkleidungen und dergleichen. Die Tür ist insbesondere schwenkbar an einem Gerätekörper aufgenommen. Bevorzugt ist, dass die Tür als eine Garraumtür mit einem Handgriff ausgebildet ist.

Der Hilfsantrieb ist insbesondere elektrisch und/oder hydraulisch und/oder pneumatisch und/oder magnetisch antreibbar ausgebildet. Beispielsweise umfasst der Hilfsantrieb wenigstens einen Elektromotor. Möglich sind auch Antriebe mit Ultraschallmotoren und/oder elektroaktiven Polymeren, sog. künstlichen Muskeln. Zur Anpassung von Motordrehzahl und gewünschtem Drehmoment kann wenigstens eine Getriebeeinrichtung vorgesehen sein. Der Hilfsantrieb weist vorzugsweise mechanische Übertragungseinrichtungen auf, wie z. B. Gestänge, Hebel, Zahnräder, Zahnstangen, Seilzüge oder dergleichen. Es können auch elektrische, magnetische, hydraulische und/oder pneumatische Übertragungseinrichtungen vorgesehen sein.

In der erfindungsgemäßen Ausbildung umfasst der Hilfsantrieb wenigstens eine Sensoreinrichtung zur Erfassung eines charakteristischen Zustands für einen Bewegungsvorgang des Öffnens und Schließens der Tür. Insbesondere ist die Sensoreinrichtung mit einer Steuereinrichtung wirkverbunden, durch welche die erfassten Werte auswertbar sind. Die Steuereinrichtung ist insbesondere mit dem Hilfsantrieb wirkverbunden. Der Hilfsantrieb ist dazu geeignet und ausgebildet, in Abhängigkeit des von der Sensoreinrichtung erfassten Zustands eine manuelle Bewegung der Tür mit einer geeigneten Hilfskraft zu unterstützen.

Vorzugsweise wird die Leistung des Hilfsantriebes so angepasst, dass die manuelle Kraft bzw. Muskelkraft mit einer geeigneten Hilfskraft unterstützt wird. Dabei kann die für eine bestimmte Bewegung der Tür aufgebrachte Hilfskraft ab Werk fest eingestellt sein. Möglich ist aber auch, dass die Hilfskraft von einem Benutzer und/oder durch den Service anpassbar ist. Insbesondere ist für verschiedene Bewegungen und/oder Stellungen der Tür eine geeignete Hilfskraft vorgesehen, beispielsweise vergleichbar mit einer Kennfeldsteuerung. Beispielsweise kann beim Öffnungsvorgang in einer frühen Phase eine höhere Hilfskraft als in einer späteren Phase vorgesehen sein. Das hat den Vorteil, dass der Benutzer die Anpresskraft der Tür leichter überwinden kann.

Bevorzugt ist die Sensoreinrichtung zur Erfassung eines Öffnungswinkels der Tür geeignet und ausgebildet. Der Öffnungswinkel beschreibt dabei die Stellung der Tür zwischen einer geöffneten und einer geschlossenen Position. Der Öffnungswinkel der Tür kann indirekt erfasst werden. Beispielsweise ist eine Erfassung über eine Stellung eines Türscharniers oder einer Dämpfungseinrichtung möglich. Möglich ist aber auch eine direkte Erfassung des Öffnungswinkels, z. B. anhand der Stellung der Tür zum Gerätekörper.

Dazu umfasst die Sensoreinrichtung vorzugsweise wenigstens einen Wegesensor und/oder Positionssensor oder dergleichen. Beispielsweise kann der Öffnungswinkel über einen Inkrementalgeber erfasst werden. Möglich ist auch wenigstens ein magnetischer Abtastsensor. Beispielsweise umfasst der Sensor einen Magneten, welcher sich im Feld wenigstens einer Spule bewegt, sodass eine Positionsänderung induktiv erfassbar ist. Es kann auch ein optischer Sensor vorgesehen sein, welcher z. B. eine photoelektrische Abtastung ermöglicht. Möglich ist auch eine elektromechanische Abtastung, z. B. mittels eines Zahnradgebers oder Zahnstangengebers.

Die Sensoreinrichtung kann auch wenigstens einen Beschleunigungssensor umfassen. Es kann auch wenigstens ein Bewegungssensor und/oder Fliehkraftsensor und/oder Geschwindigkeitssensor vorgesehen sein. Möglich ist auch ein Schwerkraftsensor und/oder ein Richtungssensor. Es kann auch wenigstens ein Türkontaktsensor vorgesehen sein. Solche Weiterbildungen ermöglichen neben der Erfassung der Türposition auch die Bestimmung der Bewegungsrichtung bzw. der aktuellen Geschwindigkeit der Tür. Dadurch ist der Hilfsantrieb besonders gezielt steuerbar, sodass die Unterstützung optimal an die jeweilige manuelle Bewegung angepasst werden kann.

Vorzugsweise ist die Sensoreinrichtung zur Erfassung einer zur Bewegung der Tür aufgebrachten Kraft geeignet und ausgebildet. Dabei wird insbesondere die Kraft erfasst, welche ein Benutzer beim Öffnen und/oder Schließen der Tür aufbringt. Es kann die Kraft als Drehmoment an einer Schwenkachse der Tür erfasst werden. Möglich ist auch eine Krafterfassung über ein mit der Tür und dem Gerätekörper verbundenes Gestänge. Möglich ist aber auch, dass die zur Bewegung der Tür notwendige manuelle Kraft durch Vorversuche ermittelt und in einer Steuereinrichtung für den Hilfsantrieb abgelegt ist. In einem solchen Fall wird z. B. bei einer bestimmten Bewegungsrichtung und einem bestimmten Öffnungswinkel eine voreingestellte Unterstützungskraft durch den Hilfsantrieb aufgebracht.

Die Sensoreinrichtung umfasst vorzugsweise wenigstens einen Kraftsensor. Möglich ist beispielsweise Kraftsensor mit einem Federkörper, welcher einen durch elastische Verformung veränderlichen elektrischen Widerstand aufweist. Möglich ist auch ein piezokeramischer Kraftsensor. Es kann auch ein elektromagnetischer Kraftsensor mit einer in einem Magnetfeld angeordneten Spule vorgesehen sein, wobei je nach äußerer Krafteinwirkung die Haltekraft der Spule durch einen Regelkreis kompensiert wird. Anhand der zur Kompensation notwendigen Leistung wird dabei die einwirkende Kraft bestimmt. Möglich sind auch andere zur Sensierung einer Kraft geeigneten Sensoren. Es kann aber auch wenigstens ein Berührungssensor vorgesehen sein. Dadurch ist erfassbar, ob ein Griff oder die Tür berührt wird, ohne dass bereits eine manuelle Kraft zum Bewegen der Tür aufgebracht wurde.

Besonders bevorzugt ist, dass die Tür schwenkbar an einem Gerätekörper aufgenommen ist. Dabei ist Sensoreinrichtung insbesondere wenigstens teilweise am Gerätekörper angeordnet. Unter dem Begriff "am Gerätekörper" ist dabei auch "im Gerätekörper" zu verstehen. Eine solche Anordnung hat gegenüber einer Unterbringung an der Tür den Vorteil, dass insbesondere bei einer Modellpflege die Sensoreinrichtung nicht in neue Türen bzw. Türgriffe integriert werden muss. Möglich ist aber auch, dass wenigstens ein Teil der Sensoreinrichtung und beispielsweise ein Sensor in der Tür vorgesehen ist. Insbesondere ist die Sensoreinrichtung dabei an nach außen nicht sichtbaren Bauteilen angeordnet, wie z. B. einem Türscharnier oder einem Türträger. Solche Teile unterliegen oft einer geringeren Veränderungsrate als beispielsweise das Türblatt oder der Türgriff. Bevorzugt ist auch der Hilfsantrieb wenigstens teilweise im Gerätekörper angeordnet. Insbesondere ist ein Motor des Hilfsantriebes im Gerätekörper vorgesehen.

Besonders bevorzugt ist auch, dass die Sensoreinrichtung wenigstens teilweise am Hilfsantrieb angeordnet ist. Insbesondere ist wenigstens ein Sensor der Sensoreinrichtung am Hilfsantrieb angeordnet. Weitere Bauteile der Sensoreinrichtung, wie z. B. ein Steuer- oder Regelgerät und die Energieversorgung sind bevorzugt in anderen Bauräumen des Gerätekörpers untergebracht. Die Sensoreinrichtung ist bevorzugt benachbart zu einem Anschlag der Tür am Gerätekörper und/oder einer Scharniereinrichtung angeordnet.

Der Hilfsantrieb kann wenigstens ein Gestänge umfassen. Das Gestänge ist insbesondere dazu geeignet und vorgesehen, die vom Hilfsantrieb bereitgestellte Kraft auf die Tür zu übertragen.

Bevorzugt ist die Sensoreinrichtung dazu geeignet und ausgebildet, eine für den Öffnungswinkelbereich der Tür charakteristische Stellung des Gestänges zu erfassen. Die Sensoreinrichtung umfasst dazu wenigstens einen der zuvor beschriebenen Sensoren. Beispielsweise wird der Öffnungswinkel der Tür über einen Inkrementalsensor und/oder Positionssensor am Gestänge abgegriffen.

Die Tür ist insbesondere schwenkbar am Gerätekörper aufgenommen. Dabei kann die Tür in einem Öffnungswinkelbereich relativ zum Gerätekörper zwischen einer ersten Endlage und einer zweiten Endlage bewegt werden. In der ersten Endlage ist die Beschickungsöffnung verschlossen. In der zweiten Endlage ist die Beschickungsöffnung geöffnet. Dabei ist der Hilfsantrieb insbesondere dazu geeignet und ausgebildet, das manuelle Bewegen der Tür in einem definierten Öffnungswinkelbereich zu unterstützen. Beispielsweise können in einem Steuergerät des Hilfsantriebs Werte für Öffnungswinkel der Tür hinterlegt sein, bei deren Erreichen die Unterstützung einsetzt und/oder aussetzt. Es können auch mehrere Öffnungswinkelbereiche vorgegeben sein, in denen jeweils eine voreingestellte oder aktuell berechnete Hilfskraft beaufschlagt wird. Es kann auch eine zeitabhängige Steuerung des Hilfsantriebs vorgesehen sein, wobei nach Erreichen eines Öffnungswinkels die Unterstützung für eine bestimmte Dauer einsetzt.

Vorzugsweise ist der Hilfsantrieb dazu geeignet und ausgebildet, das manuelle Bewegen der Tür über wenigstens ein Drittel des Öffnungswinkelbereiches beginnend ab der ersten Endlage zu unterstützen. Es kann auch weniger als ein Drittel vorgesehen sein. Möglich ist aber auch eine Unterstützung über mehr als die Hälfte oder auch über den gesamten Öffnungswinkelbereich. Es kann auch über einen geeigneten anderen Öffnungswinkelbereich zwischen der ersten und zweiten Endlage unterstützt werden.

Insbesondere wird beim Öffnen der Tür unterstützt, sodass weniger Muskelkraft aufgewendet werden muss. Das ist besonders vorteilhaft bei Türen, welche über einen Gewichtskraftausgleich mit einer Feder oder dergleichen verfügen, da beim Öffnen die anfängliche Federkraft leichter überwunden werden kann. Es kann auch eine Unterstützung beim Schließen der Tür vorgesehen sein, sodass hier eine bremsende bzw. dämpfende Wirkung auftritt. Dadurch muss weniger Muskelkraft aufgewendet werden, um z. B. ein Zuschlagen der Tür zu verhindern.

Möglich ist auch, dass der Hilfsantrieb dazu geeignet und ausgebildet ist, das manuelle Bewegen der Tür über wenigstens ein Drittel des Öffnungswinkelbereiches beginnend ab der zweiten Endlage zu unterstützen. Wie zuvor für den Öffnungswinkelbereich beginnend ab der ersten Endlage beschrieben, ist auch mehr oder weniger als ein Drittel möglich. Das hat den Vorteil, dass z. B. das anfängliche "Anheben" der geöffneten Tür beim Schließen erleichtert wird. Es kann in diesem Öffnungswinkelbereich aber auch beim Öffnen unterstützt werden.

Ebenfalls möglich ist, dass der Hilfsantrieb dazu geeignet und ausgebildet ist, eine Bewegung der Tür in wenigstens einem Öffnungswinkelbereich angrenzend an die erste Endlage zu verzögern. Es kann auch eine Bewegung der Tür in wenigstens einem Öffnungswinkelbereich angrenzend an die zweite Endlage verzögerbar sein. Die Verzögerung wird insbesondere dadurch erreicht, dass die manuelle Bewegung mit einer entgegengesetzten Kraft beaufschlagt wird. Vorzugsweise wir die Türbewegung dabei gedämpft. Das hat den Vorteil, dass z. B. eine Endlagendämpfung im Scharnier verbessert oder eingespart werden kann.

In einer vorteilhaften Weiterbildung ist wenigstens eine Schließeinrichtung vorgesehen. Die Schließeinrichtung ist insbesondere dazu geeignet und ausgebildet, die Tür mit einer Anpresskraft vor die Beschickungsöffnung zu drücken. Dabei ist der Hilfsantrieb dazu geeignet und ausgebildet, die Anpresskraft bei einem manuellen Bewegen der Tür und vorzugsweise beim Öffnen zu überwinden. Bevorzugt ist die Hilfskraft unter Berücksichtigung der Anpresskraft eingestellt. Durch die Schließeinrichtung wird insbesondere ein dichtes Anliegen der Tür erreicht, sodass es zu keinen Wärmeverlusten aus dem Behandlungsraum kommt. Dazu kann die Schließeinrichtung z. B. als eine Feder in einem Türscharnier ausgebildet sein. Möglich ist auch, dass der Hilfsantrieb zum Andrücken der Tür ausgebildet ist.

In einer anderen Weiterbildung umfasst der Hilfsantrieb wenigstens eine Sicherheitseinrichtung zum Verriegeln der Tür während wenigstens eines Betriebszustandes. Dazu sind der Hilfsantrieb bzw. die Sicherheitseinrichtung vorzugsweise mit einer Steuereinrichtung des Haushaltgerätes wirkverbunden. Der Betriebszustand kann z. B. ein Garprogramm sein. Besonders bevorzugt verriegelt die Sicherheitseinrichtung die Tür während eines Pyrolysevorgangs, sodass ein Öffnen der Tür beim Vorherrschen hoher Temperaturen blockiert wird.

Der Hilfsantrieb kann wenigstens eine Öffnungseinrichtung aufweisen. Die Öffnungseinrichtung insbesondere dazu geeignet und ausgebildet ist, die Tür in Abhängigkeit wenigstens eines Betriebszustandes automatisch wenigstens teilweise zu öffnen und/oder zu schließen. Insbesondere wird die Tür zur Abkühlung und/oder zur Entlüftung des Garraumes geöffnet. Das Öffnen kann auch mit einem Lüfterbetrieb gekoppelt sein. Nach einer solchen Öffnungsphase kann die Tür auch wieder durch den Hilfsantrieb verschließbar sein.

Weitere Vorteile und Merkmale der Erfindung ergeben sich aus dem Ausführungsbeispiel, welches im Folgenden mit Bezug auf die beiliegenden Figuren erläutert wird.

In den Figuren zeigen:
- Figur 1: ein erfindungsgemäßer Backofen in einer stark schematisierten, perspektivischen Darstellung;
- Figur 2: eine schematisierte Darstellung eines Backofens in einer geschnittenen Seitenansicht;
- Figur 3: ein Backofen in einer perspektivischen Darstellung;
- Figur 4: eine weitere schematisierte Darstellung eines Backofens in einer geschnittenen Seitenansicht; und
- Figur 5: eine Skizze eines Kraftverlaufs.

Die Figur 1 zeigt einen erfindungsgemäßen Backofen 1 mit einem beiheizbaren Garraum 2. Der Backofen 1 ist hier als ein Herd mit Kochfeld 102 ausgeführt. Der Backofen 1 kann auch als ein Einbaugerät oder als alleinstehender Backofen 1 ausgebildet sein. Möglich ist auch eine Ausbildung als Kombigerät mit Mikrowellenfunktion und/oder Dampfgarfunktion. Zum Beheizen des Garraums 2 können beispielsweise eine thermische Heizquelle und/oder eine Mikrowellenheizquelle vorgesehen sein.

Der Backofen 1 ist über eine Bedieneinrichtung 101 bedienbar. Darüber kann beispielsweise die Temperatur im Garraum 2 eingestellt werden. Vorzugsweise können auch verschiedene andere Betriebsarten und Automatikfunktionen eingestellt werden. Möglich ist auch eine Bedienung über eine berührungsempfindliche Oberfläche oder über einen Touchscreen sowie aus der Ferne über einen Computer oder ein Smartphone oder dergleichen.

Der Garraum 2 weist eine Beschickungsöffnung 12 auf, welche durch eine als Garraumtür 13 ausgebildete Tür 3 verschlossen werden kann. Die Tür 3 ist über eine hier nicht dargestellte Scharniereinrichtung 6 schwenkbar an einem Gerätekörper 10 des Backofens 1 angebracht. Die Tür 3 weist einen Griff 23 zur manuellen Betätigung auf. Dabei ist ein Hilfsantrieb 4 vorgesehen, welcher eine manuelle Bewegung der Tür 3 durch eine Hilfskraft unterstützt. Die Funktionsweise des Hilfsantriebs 4 ist unter Figur 4 näher beschrieben. Die Tür 3 ist in einer ersten Endlage 15 gezeigt, in welcher die Beschickungsöffnung 12 verschlossen ist.

In der Figur 2 ist in einer Seitenansicht ein Backofen 1 dargestellt, bei welchem sich die Tür 3 in einer zweiten Endlage 25 befindet. Dabei nimmt die Tür 3 einen Öffnungswinkel 35 ein, bei dem die Beschickungsöffnung 12 im Wesentlichen vollständig geöffnet ist. Zwischen der ersten Endlage 15 und der zweiten Endlage 25 kann die Tür 3 über einen Öffnungswinkelbereich 5 bewegt werden.

Die Figur 3 zeigt eine Tür 3 mit einem Gerätekörper 10, welcher hier im Wesentlichen aus einer Garraummuffel sowie entsprechenden Anbauteilen besteht. Die Tür 3 ist in einem Öffnungswinkel 35 zwischen der ersten Endlage 15 und der zweiten Endlage 25 gezeigt.

In der Figur 4 ist der Hilfsantrieb 4 eines Backofens 1 näher dargestellt. Der Hilfsantrieb 4 umfasst hier einen elektrischen Motor 24 sowie ein Gestänge 14, welches zur Kraftübertragung zwischen Motor 24 und Tür 3 vorgesehen ist. Dazu ist das Gestänge 14 schwenkbar an der Tür 3 befestigt. Der Motor 24 ist im Gerätekörper 10 untergebracht. Beispielsweise ist der Motor 24 zwischen einer inneren Wandung des Garraums 2 und einem äußeren Gehäuseteil des Gerätekörpers 10 untergebracht. Der Hilfsantrieb 4 kann aber auch unterhalb oder oberhalb des Garraums 2 angeordnet sein, wobei das Gestänge 14 entsprechend der sich dabei ergebenden Hebelwege anzupassen ist. Beispielsweise kann der Hilfsantrieb 4, wie in der Figur 2 stark schematisiert dargestellt, unterhalb des Garraums 2 bzw. unterhalb der Tür 3 im Bereich der Scharniereinrichtung 6 angeordnet sein.

Mittels einer Scharniereinrichtung 6 ist die Tür 3 schwenkbar am Gerätekörper 10 aufgenommen. Die Scharniereinrichtung 6 umfasst zudem eine Schließeinrichtung 16, welche die Tür 3 mit einer definierten Anpresskraft gegen die Beschickungsöffnung 12 drückt. Dadurch wird ein besonders dichtes Anliegen der Tür in der ersten Endlage 15 bzw. im geschlossenen Zustand erreicht, sodass Wärmeverlusten entgegengewirkt und ein unbeabsichtigtes Öffnen vermieden wird. Die Schließeinrichtung 16 kann dazu beispielsweise eine Zugfeder oder Druckfeder umfassen. Zudem ist die Scharniereinrichtung 6 vorzugsweise mit einer hier nicht gezeigten Dämpfungseinrichtung gekoppelt, sodass die Bewegung der Tür 3 bei Erreichen der ersten und/oder der zweiten Endlage 15, 25 entsprechend gedämpft bzw. sanft abgebremst wird.

Im Folgenden wird nun beispielhaft die Funktionsweise des Hilfsantriebs 4 bei einem Öffnungsvorgang der Tür 3 vorgestellt. Zunächst ist die Tür 3 geschlossen und befindet sich in der ersten Endlage 15. Zum Öffnen der Tür 3 zieht der Benutzer am Griff 23. Die dazu vom Benutzer aufgewendete Kraft wird über die Tür 3 auf das Gestänge 14 übertragen und von einer dort angebrachten Sensoreinrichtung 9 mit einem Kraftsensor 19 erfasst.

Alternativ und/oder ergänzend zum Kraftsensor 19 kann die Sensoreinrichtung 9 auch einen Beschleunigungssensor und/oder einen Bewegungssensor und/oder einen Kontaktschalter oder andere geeignete Sensoren aufweisen, durch welche der Öffnungsvorgang entsprechend sensiert werden kann. Die Sensoreinrichtung 9 ist mit dem Hilfsantrieb 4 wirkverbunden, sodass der Motor 24 des Hilfsantriebs 4 in Abhängigkeit des erfassten Öffnungsvorgangs betrieben wird. Der aktivierte Hilfsantrieb 4 bewegt dabei über das Gestänge 14 die Tür 3, sodass der manuelle Öffnungsvorgang motorisch unterstützt wird.

Der Hilfsantrieb 4 ist hier so eingestellt, dass eine ausreichende Kraft zur Überwindung der Anpresskraft der Schließeinrichtung 16 zur Verfügung steht. Beispielsweise kann bei einem rein manuellen Öffnen einer Backofentür eine Kraft von etwa 30 N bis 40 N am Griff 23 aufzuwenden sein, um die Schließeinrichtung 16 entsprechend zu überwinden. Der Hilfsantrieb 4 des erfindungsgemäßen Backofens 1 stellt nun eine motorische Hilfskraft zur Verfügung, sodass der Benutzer eine wesentlich geringere Kraft beim Öffnen der Tür 3 aufwenden muss. Vorzugsweise ist die vom Hilfsantrieb 4 bereitgestellte Kraft auf die jeweilige Anpresskraft der Schließeinrichtung 16 abgestimmt.

Die Schließeinrichtung 16 ist in der Regel so ausgelegt, dass die Anpresskraft im Wesentlichen in einem Öffnungswinkelbereich 5 angrenzend an die erste Endlage 15 zur Verfügung gestellt wird und mit zunehmendem Öffnungswinkel abnimmt. Der Hilfsantrieb 4 ist hier daher so ausgelegt, dass mit einem Rückgang der Anpresskraft auch die motorische Hilfskraft entsprechend heruntergeregelt wird. Dazu wird der Hilfsantrieb 4 hier in Abhängigkeit des Öffnungswinkels 35 gesteuert.

Zur Ermittlung des Öffnungswinkels 35 erfasst die Sensoreinrichtung 9 hier die Stellung des Gestänges 14. Dazu kann beispielsweise ein Sensor vorgesehen sein, welcher die Position und/oder den Winkel des Gestänges 14 erfasst. Erfasst die Sensoreinrichtung 9 einen bestimmten Öffnungswinkel 5 der Tür 3, wird die Hilfskraft entsprechend verringert. Das ist beispielsweise bei einem Öffnungswinkel ab etwa 30° der Fall. Die geschlossene Tür 3 nimmt in der ersten Endlage 15 einen Öffnungswinkel 35 von etwa 0° ein. Ab einem Öffnungswinkel 35 von etwa 30° nimmt die Anpresskraft der Schließeinrichtung 16 fortlaufend ab. Zudem unterstützt das Eigengewicht der Tür 3 die Öffnungsbewegung. Daher wird die Hilfskraft ebenfalls entsprechend heruntergefahren.

Bei Erreichen eines Öffnungswinkels 35 von etwa 45° öffnet sich die Tür 3 aufgrund ihres Eigengewichtes ohne nennenswerten zusätzlichen Kraftaufwand. In diesem Öffnungswinkelbereich 5 stellt der Hilfsantrieb 4 keine oder nur eine sehr geringe Hilfskraft zur Verfügung.

Erreicht die Tür 3 einen Öffnungswinkel 35 von etwa 60°, muss der Benutzer eine manuelle Kraft aufwenden, um das Gewicht der Tür 3 zu halten. Der erfindungsgemäße Backofen 1 hat den Vorteil, dass der Benutzer auch hierbei eine deutlich geringere Kraft aufwenden muss. Dazu wird die zum Halten der Tür 3 benötigte Kraft durch den Hilfsantrieb 4 unterstützt, beispielsweise durch eine entsprechende Gegenkraft oder durch eine Verzögerung. Da die zum Halten der Tür 3 benötigte Kraft mit zunehmenden Öffnungswinkel 35 entsprechend zunimmt, wird auch die motorische Hilfskraft entsprechend erhöht.

Mit dem weiteren Öffnen erreicht die Tür 3 schließlich ihre zweite Endlage 25 und ist vollständig geöffnet. Wie zuvor beschrieben, wird die Hilfskraft dabei erhöht, sodass die Bewegung verzögert wird und die Tür 3 gedämpft in ihre Endlage 25 übergeht. Eine solche Ausgestaltung hat den Vorteil, dass auf eine oft aufwendige Endlagendämpfung verzichtet werden kann.

Der Hilfsantrieb 4 ermöglicht hier auch eine motorische Unterstützung beim Schließvorgang der Tür 3. Ähnlich wie beim Öffnungsvorgang wird der Schließvorgang durch den Kraftsensor 19 erkannt, wenn der Benutzer versucht, die Tür 3 zu schließen. Da im Bereich der zweiten Endlage 25 zunächst das Gewicht der Tür angehoben werden muss, ist die hier vom Hilfsantrieb 4 bereitgestellte Kraft auf das jeweilige Gewicht der Tür 3 eingestellt. Das ist besonders vorteilhaft, da die Tür 3 bei modernen Gargeräten ein oft nicht unerhebliches Gewicht aufweist. Je weiter sich die Tür 3 der ersten Endlage 15 nähert, desto weniger Kraft muss zum Bewegen der Tür 3 aufgewendet werden. Die motorische Hilfskraft wird daher entsprechend angepasst und heruntergefahren.

Kurz vor Erreichen der ersten Endlage 15 und etwa im letzten Drittel des Öffnungswinkelbereiches 5 beim Schließvorgang, bringt der Hilfsantrieb 4 eine Verzögerung bzw. eine Gegenkraft zur Anpresskraft der Schließeinrichtung 16 auf. Das hat den Vorteil, dass ein besonders sanftes Schließen der Tür 3 ermöglicht wird. Hat die Tür 3 die erste Endlage 15 erreicht, zieht der Hilfsantrieb 4 die Tür 3 mit einer definierten Anpresskraft gegen die Beschickungsöffnung 12. Dadurch wird ein dichtes Anliegen erreicht. In einem solchen Fall kann der Hilfsantrieb 4 auch die Schließeinrichtung 16 ersetzen. Zudem kann die durch die Hilfseinrichtung 4 bewirkte Verzögerung beim Schließen der Tür 3 eine Endlagendämpfung ersetzen.

Neben der Anpassung der Hilfskraft in Abhängigkeit des Öffnungswinkels kann auch eine entsprechende Anpassung in Abhängigkeit der Bewegungsgeschwindigkeit der Tür 3 vorgesehen sein. So wird der Bewegungsvorgang nicht nur mit einer entsprechenden Kraft, sondern auch mit einer entsprechenden Geschwindigkeit unterstützt, beispielsweise durch die Drehzahl des Motors 24. Das ist beispielsweise dann von Vorteil, wenn der Benutzer die Tür besonders schnell Öffnen oder Schließen möchte. Dann muss der Benutzer nicht gegen die Kraft des Hilfsantriebes 4 an der Tür 3 ziehen oder drücken.

Der Hilfsantrieb 4 umfasst hier eine Sicherheitseinrichtung 7, welche mit einer Steuereinrichtung 103 des Backofens 1 wirkverbunden ist. Dabei fragt die Sicherheitseinrichtung 7 den jeweiligen Betriebszustand bzw. Programmzustand des Backofens 1 von der Steuereinrichtung 103 ab. Das hat den Vorteil, dass bei bestimmten Betriebszuständen ein Öffnen der Tür 3 durch den Hilfsantrieb 4 verhindert bzw. verzögert werden kann.

Befindet sich der Backofen 1 beispielsweise in einem Programm mit Pyrolysereinigung, so verriegelt der Hilfsantrieb 4 die Tür 3. Dadurch wird ein Öffnen der Tür 3 bei hohen Temperaturen während der Pyrolyse zuverlässig verhindert. Eine Verzögerung der Türöffnung durch den Hilfsantrieb 4 ist beispielsweise bei Programmfunktionen sinnvoll, bei denen entsprechend viel heißer Dampf bzw. Wrasen im Garraum 2 auftreten. Ein solches schrittweises Öffnen der Tür 3 verhindert zuverlässig, dass der Wrasen dem Benutzer entgegen schlägt. Dazu kann der Hilfsantrieb 4 auch über die Steuereinrichtung 103 entsprechende Werte von Feuchtesensoren oder Temperatursensoren berücksichtigen.

Der Hilfsantrieb 4 umfasst hier auch eine Öffnungseinrichtung 8. Dadurch kann die Tür 3 auch ohne direkte Einwirkung eines Benutzers motorisch geöffnet werden. Ein solches automatisches Öffnen der Tür 3 ist beispielsweise dann vorteilhaft, wenn ein Gargut am Programmende fertig gegart ist und nicht weitergaren soll. Das Öffnen der Tür 3 ermöglicht dann ein besonders schnelles Abkühlen und verhindert ein unvorteilhaftes Weitergaren. Die Öffnungseinrichtung 8 kann auch dazu eingesetzt werden, Feuchtigkeit und Wrasen aus dem Garraum 2 abzuführen. Die Öffnungseinrichtung 8 kann die Tür 3 vorzugsweise auch wieder schließen.

Die Figur 5 zeigt einen stark schematisierten Kraftverlauf für einen Öffnungsvorgang der Tür 3. Dabei ist die zum Öffnen der Tür 3 benötigte Kraft 45 gegen den Öffnungswinkel 35 aufgetragen. Der Öffnungswinkel 35 erstreckt sich dabei von der ersten Endlage 15 bzw. 0° Öffnungswinkel 35 bis zur zweiten Endlage 25 bzw. zu einem Öffnungswinkel 35 von etwa 90°. Die gepunktete Linie gibt dabei den Kraftverlauf bei einem rein manuellen Öffnen bzw. beim Handbetrieb 300 wieder. Die gestrichelte Linie stellt den Kraftverlauf bei einem Backofen 1 mit Hilfsantrieb 4 wieder, bei welchem die Tür 3 im Servobetrieb 400 geöffnet wird. Der Öffnungsvorgang weist dabei im Wesentlichen die unter der Figur 4 beschriebenen Schritte auf.

Anfangs muss zunächst die Anpresskraft der Schließeinrichtung 16 überwunden werden, wobei die im Servobetrieb 400 benötigte Kraft 45 deutlich geringer ist als die im Handbetrieb 300 aufzubringende Kraft 45. Anschließend folgt im Öffnungswinkelbereich 5 zwischen etwa 30° und etwa 45° eine Phase, in welcher zunehmend weniger Kraft 45 zum Öffnen aufgewendet werden muss. Daher wird auch die Hilfskraft entsprechend verringert, wobei im Servobetrieb 400 immer noch deutlich weniger Kraftaufwand als im Handbetrieb 300 nötig ist.

In einer sich daran schließenden Phase im Öffnungswinkelbereich 5 zwischen etwa 45° und etwa 60° ist im Wesentlichen kein Kraftaufwand nötig, um die Tür 3 weiter zu öffnen. Daher wird auch die Hilfskraft im Servobetrieb 400 entsprechend zurückgenommen. Im letzten Abschnitt vor Erreichen der zweiten Endlage 25 im Öffnungswinkelbereich 5 zwischen etwa 60° und etwa 90° ist ein entsprechender Kraftaufwand zum Gegenhalten der Tür 3 notwendig. Aufgrund der Verzögerung durch den Hilfsantrieb 4 ist die vom Benutzer aufzubringende Haltekraft im Servobetrieb 400 wieder deutlich geringer als im Handbetrieb. Die Tür 3 erreicht somit einerseits gedämpft und andererseits mit erheblich geringerem Kraftaufwand ihre zweite Endlage 25.

Die bereitgestellte Hilfskraft wird vorzugsweise entsprechend des jeweiligen von der Sensoreinrichtung 9 erfassten Öffnungswinkels 35 der Tür 3 angepasst. Dabei kann je nach Öffnungswinkel 35 eine zuvor festeingestellte Hilfskraft zur Verfügung gestellt werden. Möglich ist aber auch, dass die jeweils bereitgestellte Hilfskraft in Abhängigkeit des Kraftsensors 19 individuell eingestellt wird. Dabei kann beispielsweise vorgegeben sein, bei welcher am Griff 23 wirkenden Kraft eine bestimmte Hilfskraft aufgebracht wird.

Die Hilfskraft kann beispielsweise auch in Abhängigkeit der Anpresskraft der Schließeinrichtung 16 sowie in Abhängigkeit des Gewichts der Tür 3 vorgegeben sein. Möglich ist auch, dass der Benutzer über die Bedieneinrichtung 101 bestimmte Vorgaben treffen kann, durch welche sich die bereitgestellte Hilfskraft entsprechend regulieren lässt. Das hat den Vorteil, dass der Benutzer die Hilfskraft auf seine jeweilige Körperkraft einstellen kann.

### Bezugszeichenliste

- 1: Backofen
- 2: Garraum
- 3: Tür
- 4: Hilfsantrieb
- 5: Öffnungswinkelbereich
- 6: Scharniereinrichtung
- 7: Sicherheitseinrichtung
- 8: Öffnungseinrichtung
- 9: Sensoreinrichtung
- 10: Gerätekörper
- 12: Beschickungsöffnung
- 13: Garraumtür
- 14: Gestänge
- 15: Endlage
- 16: Schließeinrichtung
- 19: Kraftsensor
- 23: Griff
- 24: Motor
- 25: Endlage
- 35: Öffnungswinkel
- 45: Kraft
- 101: Bedieneinrichtung
- 102: Kochfeld
- 103: Steuereinrichtung
- 300: Handbetrieb
- 400: Servobetrieb

## Patentansprüche

1. Backofen (1) mit wenigstens einem Garraum (2) zur Zubereitung von Gargut und mit wenigstens einer manuell bewegbaren Tür (3), wobei mittels der Tür (3) wenigstens eine Beschickungsöffnung (12) des Garraumes (2) öffenbar und verschließbar ist, und wobei wenigstens ein motorischer Hilfsantrieb (4) vorgesehen und dazu geeignet und ausgebildet ist, eine manuelle Bewegung des Öffnens und Schließens der Tür (3) wenigstens zeitweise zu unterstützen, **dadurch gekennzeichnet, dass** der Hilfsantrieb (4) wenigstens eine Sensoreinrichtung (9) zur Erfassung eines charakteristischen Zustands für einen Öffnungsvorgang und/oder Schließvorgang der Tür (3) umfasst und dass der Hilfsantrieb (4) dazu geeignet und ausgebildet ist, in Abhängigkeit des von der Sensoreinrichtung (9) erfassten Zustands die manuelle Bewegung des Öffnens und Schließens der Tür (3) zu unterstützen.

2. Backofen (1) nach dem vorhergehenden Anspruch, **dadurch gekennzeichnet, dass** die Sensoreinrichtung (9) zur Erfassung eines Öffnungswinkels (5) der Tür (3) geeignet und ausgebildet ist.

3. Backofen (1) nach einem der beiden vorhergehenden Ansprüche, **dadurch gekennzeichnet, dass** die Sensoreinrichtung (9) zur Erfassung einer zur Bewegung der Tür (3) aufgebrachten Kraft geeignet und ausgebildet ist.

4. Backofen (1) nach einem der drei vorhergehenden Ansprüche, **dadurch gekennzeichnet, dass** die Tür (3) schwenkbar an einem Gerätekörper (10) aufgenommen ist und dass die Sensoreinrichtung (9) am Gerätekörper (10) angeordnet ist.

5. Backofen (1) nach einem der vier vorhergehenden Ansprüche, **dadurch gekennzeichnet, dass** die Sensoreinrichtung (9) wenigstens teilweise am Hilfsantrieb (4) angeordnet ist.

6. Backofen (1) nach dem vorhergehenden Anspruch, **dadurch gekennzeichnet, dass** der Hilfsantrieb (4) wenigstens ein Gestänge (14) zur Kraftübertragung auf die Tür (3) umfasst und dass die Sensoreinrichtung (9) dazu geeignet und ausgebildet ist, eine für den Öffnungswinkelbereich (5) der Tür (3) charakteristische Stellung des Gestänges (14) zu erfassen.

7. Backofen (1) nach einem der vorhergehenden Ansprüche, **dadurch gekennzeichnet, dass** die Tür (3) schwenkbar an einem Gerätekörper (10) aufgenommen ist, wobei die Tür (3) in einem Öffnungswinkelbereich (5) zwischen einer ersten Endlage (15), in welcher die Beschickungsöffnung (12) verschlossen ist, und einer zweiten Endlage (25), in welcher die Beschickungsöffnung (12) geöffnet ist, relativ zum Gerätekörper (10) bewegbar ist und dass der Hilfsantrieb (4) dazu geeignet und ausgebildet ist, das manuelle Bewegen der Tür (3) in einem definierten Öffnungswinkelbereich (5) zu unterstützen.

8. Backofen (1) nach dem vorhergehenden Anspruch, **dadurch gekennzeichnet, dass** der Hilfsantrieb (4) dazu geeignet und ausgebildet ist, das manuelle Bewegen der Tür (3) über wenigstens ein Drittel des Öffnungswinkelbereiches (5) beginnend ab der ersten Endlage (15) zu unterstützen.

9. Backofen (1) nach einem der beiden vorhergehenden Ansprüche, **dadurch gekennzeichnet, dass** der Hilfsantrieb (4) dazu geeignet und ausgebildet ist, das manuelle Bewegen der Tür (3) über wenigstens ein Drittel des Öffnungswinkelbereiches (5) beginnend ab der zweiten Endlage (25) zu unterstützen.

10. Backofen (1) nach einem der drei vorhergehenden Ansprüche, **dadurch gekennzeichnet, dass** der Hilfsantrieb (4) dazu geeignet und ausgebildet ist, eine Bewegung der Tür (3) in wenigstens einem Öffnungswinkelbereich (5) angrenzend an die erste Endlage (15) und/oder angrenzend an die zweite Endlage (25) zu verzögern.

11. Backofen (1) nach einem der vorhergehenden Ansprüche, **dadurch gekennzeichnet, dass** wenigstens eine Schließeinrichtung (16) vorgesehen und dazu geeignet und ausgebildet ist, die Tür (3) mit einer Anpresskraft vor die Beschickungsöffnung (12) zu drücken, wobei der Hilfsantrieb (4) dazu geeignet und ausgebildet ist, die Anpresskraft bei einem manuellen Bewegen der Tür (3) zu überwinden.

12. Backofen (1) nach einem der vorhergehenden Ansprüche, **dadurch gekennzeichnet, dass** der Hilfsantrieb (4) wenigstens eine Sicherheitseinrichtung (7) zum Verriegeln der Tür (3) während wenigstens eines Betriebszustandes und insbesondere während eines Pyrolysevorgangs umfasst.

13. Backofen (1) nach einem der vorhergehenden Ansprüche, **dadurch gekennzeichnet, dass** der Hilfsantrieb (4) wenigstens eine Öffnungseinrichtung (8) aufweist, welche dazu geeignet und ausgebildet ist, die Tür (3) in Abhängigkeit wenigstens eines Betriebszustandes automatisch wenigstens teilweise zu öffnen und/oder zu schließen.

## Claims

1. Oven (1) comprising at least one cooking chamber (2) for the preparation of food and comprising at least one manually movable door (3), it being possible to open and close at least one loading opening (12) of the cooking chamber (2) by means of the door (3), and at least one motorised auxiliary drive (4) being provided and being suitable and configured for assisting, at least at times, with a manual movement for opening and closing the door (3), **characterised in that** the auxiliary drive (4) comprises at least one sensor device (9) for detecting a characteristic state for an opening process and/or a closing process of the door (3), and **in that** the auxiliary drive (4) is suitable and configured to assist, on the basis of the state detected by the sensor device (9), with the manual movement for opening and closing the door (3).

2. Oven (1) according to the preceding claim, **characterised in that** the sensor device (9) is suitable and configured for detecting an opening angle (5) of the door (3).

3. Oven (1) according to either of the two preceding claims, **characterised in that** the sensor device (9) is suitable and configured for detecting a force that is applied in order to move the door (3).

4. Oven (1) according to any of the three preceding claims, **characterised in that** the door (3) is accommodated pivotally on an appliance body (10) and **in that** the sensor device (9) is arranged on the appliance body (10).

5. Oven (1) according to any of the four preceding claims, **characterised in that** the sensor device (9) is arranged at least in part on the auxiliary drive (4).

6. Oven (1) according to the preceding claim, **characterised in that** the auxiliary drive (4) comprises at least one rod assembly (14) for transmitting force to the door (3) and **in that** the sensor device (9) is suitable and configured for detecting a position of the rod assembly (14) that is characteristic for the opening angle range (5) of the door (3).

7. Oven (1) according to any of the preceding claims, **characterised in that** the door (3) is accommodated pivotally on an appliance body (10), the door (3) being movable, relative to the appliance body (10), in an opening angle range (5) between a first end position (15), in which the loading opening (12) is closed, and a second end position (25), in which the loading opening (12) is open, and **in that** the auxiliary drive (4) is suitable and configured for assisting with the manual movement of the door (3) in a defined opening angle range (5).

8. Oven (1) according to the preceding claim, **characterised in that** the auxiliary drive (4) is suitable and configured for assisting with the manual movement of the door (3) across at least a third of the opening angle range (5), starting from the first end position (15).

9. Oven (1) according to either of the two preceding claims, **characterised in that** the auxiliary drive (4) is suitable and configured for assisting with the manual movement of the door (3) across at least a third of the opening angle range (5), starting from the second end position (25).

10. Oven (1) according to any of the three preceding claims, **characterised in that** the auxiliary drive (4) is suitable and configured for slowing down movement of the door (3) in at least one opening angle range (5) adjacent to the first end position (15) and/or adjacent to the second end position (25).

11. Oven (1) according to any of the preceding claims, **characterised in that** at least one closure device (16) is provided and is suitable and configured for pushing the door (3) in front of the loading opening (12) by means of a contact force, the auxiliary drive (4) being suitable and configured for overcoming the contact force during manual movement of the door (3).

12. Oven (1) according to any of the preceding claims, **characterised in that** the auxiliary drive (4) comprises at least one safety device (7) for locking the door (3) during at least one operating state and in particular during a pyrolytic process.

13. Oven (1) according to any of the preceding claims, **characterised in that** the auxiliary drive (4) comprises at least one opening device (8) which is suitable and configured for automatically opening and/or closing the door (3), at least in part, on the basis of at least one operating state.

## Revendications

1. Four de cuisson (1), avec au moins un espace de cuisson (2) pour la préparation d'aliments à cuire et avec au moins une porte (3) pouvant être déplacée manuellement, dans lequel au moins une ouverture de chargement (12) de l'espace de cuisson (2) peut être ouverte et fermée au moyen de la porte (3), et dans lequel au moins un entraînement auxiliaire (4) motorisé est prévu et est approprié et constitué pour assister au moins par moments un mouvement manuel d'ouverture et de fermeture de la porte (3),
**caractérisé en ce que**
l'entraînement auxiliaire (4) comprend au moins un dispositif de capteur (9) pour la détection d'un état caractéristique d'un processus d'ouverture et/ou d'un processus de fermeture de la porte (3), et **en ce que** l'entraînement auxiliaire (4) est approprié et constitué pour assister le mouvement manuel d'ouverture et de fermeture de la porte (3) en fonction de l'état détecté par le dispositif de capteur (9).

2. Four de cuisson (1) selon la revendication précédente, **caractérisé en ce que** le dispositif de capteur (9) est approprié et constitué pour la détection d'un angle d'ouverture (5) de la porte (3).

3. Four de cuisson (1) selon l'une des deux revendications précédentes, **caractérisé en ce que** le dispositif de capteur (9) est approprié et constitué pour la détection d'une force appliquée pour le mouvement de la porte (3).

4. Four de cuisson (1) selon l'une des trois revendications précédentes, **caractérisé en ce que** la porte (3) est reçue en pivotement sur un corps d'appareil (10), et **en ce que** le dispositif de capteur (9) est disposé sur le corps d'appareil (10).

5. Four de cuisson (1) selon l'une des quatre revendications précédentes, **caractérisé en ce que** le dispositif de capteur (9) est disposé au moins partiellement sur l'entraînement auxiliaire (4).

6. Four de cuisson (1) selon la revendication précédente, **caractérisé en ce que** l'entraînement auxiliaire (4) comprend au moins une tringle (14) pour l'application de force sur la porte (3), et **en ce que** le dispositif de capteur (9) est approprié et constitué pour détecter une position de la tringle (14) qui est caractéristique de la plage d'angle d'ouverture (5) de la porte (3).

7. Four de cuisson (1) selon l'une des revendications précédentes, **caractérisé en ce que** la porte (3) est reçue en pivotement sur un corps d'appareil (10), dans lequel la porte (3) est mobile par rapport au corps d'appareil (10) dans une plage d'angle d'ouverture (5) entre une première position extrême (15) dans laquelle l'ouverture de chargement (12) est fermée et une deuxième position extrême (25) dans laquelle l'ouverture de chargement (12) est ouverte, et **en ce que** l'entraînement auxiliaire (4) est approprié et constitué pour assister le déplacement manuel de la porte (3) dans une plage d'angle d'ouverture (5) définie.

8. Four de cuisson (1) selon la revendication précédente, **caractérisé en ce que** l'entraînement auxiliaire (4) est approprié et constitué pour assister le déplacement manuel de la porte (3) sur au moins un tiers de la plage d'angle d'ouverture (5) en commençant à partir de la première position extrême (15).

9. Four de cuisson (1) selon l'une des deux revendications précédentes, **caractérisé en ce que** l'entraînement auxiliaire (4) est approprié et constitué pour assister le déplacement manuel de la porte (3) sur au moins un tiers de la plage d'angle d'ouverture (5) en commençant à partir de la deuxième position extrême (25).

10. Four de cuisson (1) selon l'une des trois revendications précédentes, **caractérisé en ce que** l'entraînement auxiliaire (4) est approprié et constitué pour ralentir un mouvement de la porte (3) dans au moins une plage d'angle d'ouverture (5) de façon adjacente à la première position extrême (15) et/ou de façon adjacente à la deuxième position extrême (25).

11. Four de cuisson (1) selon l'une des revendications précédentes, **caractérisé en ce qu'**il est prévu au moins un dispositif de fermeture (16) qui est approprié et constitué pour presser la porte (3) avec une force de pression devant l'ouverture de chargement (12), dans lequel l'entraînement auxiliaire (4) est approprié et constitué pour surmonter la force de pression lors d'un déplacement manuel de la porte (3).

12. Four de cuisson (1) selon l'une des revendications précédentes, **caractérisé en ce que** l'entraînement auxiliaire (4) comprend au moins un dispositif de sécurité (7) pour le verrouillage de la porte (3) pendant au moins un état de fonctionnement et en particulier pendant un processus de pyrolyse.

13. Four de cuisson (1) selon l'une des revendications précédentes, **caractérisé en ce que** l'entraînement auxiliaire (4) présente au moins un dispositif d'ouverture (8) qui est approprié et constitué pour automatiquement ouvrir et/ou fermer au moins partiellement la porte (3) en fonction d'au moins un état de fonctionnement.
